# EUROPÄISCHE PATENTSCHRIFT

(11) **EP 4 463 321 B1**
(45) Veröffentlichungstag und Bekanntmachung des Hinweises auf die Patenterteilung: **12.11.2025**
(21) Anmeldenummer: 23700599.6
(22) Anmeldetag: 06.01.2023
(51) Int. Cl.: B41J 2/155

(54) **DRUCKVORRICHTUNG ZUM INDIVIDUELLEN BEDRUCKEN VON BAHNFÖRMIGEN ODER BOGENFÖRMIGEN BEDRUCKSTOFFEN**
PRINTING DEVICE FOR INDIVIDUALLY PRINTING WEBS OR SHEETS OF PRINTING SUBSTRATES
DISPOSITIF D'IMPRESSION POUR IMPRIMER INDIVIDUELLEMENT DES BANDES OU DES FEUILLES DE SUBSTRATS D'IMPRESSION

(30) Priorität: 13.01.2022 DE 102022100700
(43) Veröffentlichungstag der Anmeldung: 20.11.2024
(73) Patentinhaber: KOLBUS Group GmbH, 32369 Rahden (DE)
(72) Erfinder: KÖTZ, Manuel, 04277 Leipzig (DE); VOIGTLÄNDER, Randolf, 04680 Colditz (DE); PREUSS, Falk, 04288 Leipzig (DE)
(86) Internationale Anmeldenummer: PCT/EP2023/050220
(87) Internationale Veröffentlichungsnummer: WO 2023/135059

(56) Entgegenhaltungen:
- EP-A1- 3 147 128
- WO-A1-2011/157282

## Beschreibung

Die vorliegende Erfindung betrifft eine Druckvorrichtung zum individuellen Bedrucken von bahnförmigen oder bogenförmigen Bedruckstoffen nach dem Oberbegriff des Anspruchs 1.

Insbesondere aus dem Bereich der Papierverarbeitung und der Herstellung von Schachteln und Containern aus Graupappe oder Wellpappe sind Druckvorrichtungen bekannt, die geeignet sind, vorbestimmte Bereiche einer Bedruckstoffbahn oder eines Bedruckstoffbogens individuell zu bedrucken. Dabei wird der Bedruckstoff in einer horizontalen Ebene an einem hinsichtlich des Druckvorganges ortsfesten Druckkopf entlang geführt. Der Druckkopf arbeitet dabei meist nach dem Tintenstrahl-Prinzip.

Oftmals ist es nicht erforderlich, die komplette Seite eines Bedruckstoffes zu bedrucken. Das Bedrucken eines streifenförmigen Bereiches reicht meist aus. Aus Kostengründen schlägt die WO2016174643A1 die Verwendung eines Druckkopfes vor, dessen Druckbreite wesentlich geringer ist als die Breite des Bedruckstoffes. Die Druckbreite des Druckkopfes gibt dabei die maximale Breite des bedruckbaren Streifens vor.

Das Dokument WO 2011/157282 A1 offenbart eine Druckvorrichtung nach dem Oberbegriff des Anspruchs 1.

Um die Lage des bedruckbaren Bereiches produktabhängig variieren zu können, ist eine Positioniervorrichtung des Druckkopfes vorgeschlagen. Dazu ist der Druckkopf mittels einer transversal angeordneten Linearführung in dem Maschinengestell aufgenommen. Entlang dieser Führung kann der Druckkopf quer zu der Vorschubrichtung des Bedruckstoffs frei positioniert werden.

Dazu ist der Druckkopf in einem Wagen aufgenommen, der neben Elementen zur Versorgung und zur Steuerung des Druckkopfes einen Zustellantrieb aufweist. Ein Zahnrad dieses Zustellantriebes greift in eine gestellfeste Zahnstange, die parallel zu der Linearführung verläuft.

Die in einem Durchgang maximal bedruckbare Breite ist durch den Druckkopf gegeben. Die Kosten eines Druckkopfes steigen überproportional mit dessen Druckbreite. Daher ist man bestrebt, einen Druckkopf möglichst kleiner Druckbreite einzusetzen. Die Gestaltungsmöglichkeiten des Druckbildes ist dadurch entsprechend einschränkt, insbesondere bei in transversaler Richtung mehreren voneinander getrennten Druckbildern.

Demgegenüber ist es Aufgabe der vorliegenden Erfindung, eine Druckvorrichtung, insbesondere zum Bedrucken von Karton oder Wellpappe oder dergleichen Materialien, zur Verfügung zu stellen, mittels derer die oben genannten Nachteile auf technisch einfache Weise mit kostengünstigen Mitteln vermieden werden können.

Die gestellte Aufgabe wird erfindungsgemäß bei einer gattungsgemäßen Druckvorrichtung mit den Merkmalen des kennzeichnenden Teils des Patentanspruchs 1 gelöst. Vorteilhafte Weiterbildungen der Erfindung sind durch die in den Unteransprüchen angegebenen Merkmale gekennzeichnet.

Erfindungsgemäß weist die Druckvorrichtung eine Mehrzahl Druckeinheiten auf, wobei die Druckeinheiten in Materialflussrichtung nebeneinander angeordnet sind. Jede der Druckeinheiten ist entlang einer Linearführung mittels einer Zustelleinrichtung quer zur Materialflussrichtung einzeln positionierbar.

Die Verwendung mehrerer Druckeinheiten kleiner Druckbreite erweitert bei geringen Kosten die Gestaltungsmöglichkeiten des Druckbildes erheblich, indem sie quer zur Materialflussrichtung frei zueinander positionierbar sind. Die Positionen der bedruckbaren Streifen auf dem Bedruckstoff sind in weiten Grenzen wählbar.

Darüber hinaus führt die Vielzahl gleichartiger Druckköpfe zu einer Redundanz, so dass die Verfügbarkeit der Druckvorrichtung gesteigert ist.

Jede der Druckeinheiten ist aus einem Rahmen gebildet, welcher zur Versorgung mit Druckstoff ein als Hauptvorrat dienendes Primärreservoir, ein als Puffer dienendes Sekundärreservoir und eine Pumpe aufnimmt. Dazu kann der Rahmen als Gehäuse ausgebildet sein.

Der Rahmen der Druckeinheit nimmt jeweils zumindest zwei Druckköpfe auf. Die Druckköpfe sind in derselben Druckrichtung orientiert und auf dieselbe Druckebene ausgerichtet. Die Druckebene entspricht einer durch den Bedruckstoff festgelegten Ebene. Die Verwendung einer Vielzahl gleicher Druckköpfe mit verhältnismäßig kleiner Druckbreite gestattet eine einfache Anpassung an unterschiedliche Kundenbedürfnisse durch Anpassen der Anzahl gleicher Druckeinheiten.

Vorzugsweise sind die Druckköpfe einer Druckeinheit zueinander transversal versetzt angeordnet. Auf diese Weise können die Druckköpfe gemeinsam eine breitere Spur drucken. In vorteilhafter Ausgestaltung schließen die Druckbereiche der Druckköpfe derselben Druckeinheit in transversaler Richtung betrachtet unmittelbar aneinander an. So wird der mit nur einer Druckeinheit bedruckbare Bereich maximiert. In besonders vorteilhafter Ausgestaltung sind die Druckköpfe derart in transversaler Richtung zueinander angeordnet, dass sich ihre einzelnen Druckbereiche geringfügig überdecken. So können Fehlstellen im Druckbild aufgrund geometrischer Toleranzen vermieden werden.

Vorteilhaft ist eine in Materialflussrichtung versetzte Anordnung der Druckköpfe einer Druckeinheit. Auf diese Weise können die Druckköpfe sowie deren Befestigungen insbesondere bei transversal aneinander anschließenden Druckbereichen einfach und ausreichend robust gestaltet werden.

Besonders vorteilhaft ist eine gekröpfte Kontur der Druckeinheiten in der Aufsicht aus der Druckebene. Dabei sind die Druckköpfe jeder Druckeinheit zueinander in Längsrichtung und in Querrichtung zueinander versetzt in jeweils einem Schenkel der Kröpfung angeordnet. Auf diese Weise ist es bei Nutzung einer gemeinsamen Führungsschiene möglich, die Druckeinheiten in transversaler Richtung derart zueinander zu positionieren, dass mehrere benachbarte Druckeinheiten gemeinsam einen durchgängigen Druckbereich ohne Unterbrechungen bilden. So wird bei einer kompakten Bauweise eine sehr hohe Variabilität der Druckbereiche erreicht.

Zustelleinrichtungen ermöglichen es, die Druckeinheiten einzeln in transversaler Richtung automatisiert zu positionieren. Dazu weisen die Druckeinheiten jeweils einen Zustellantrieb mit steuerbarem Motor auf. Alternativ kann eine einzelner Zustellantrieb eingesetzt werden, der temporär auf eine einzelne Druckeinheit wirkt.

Anschließend wird die Erfindung unter Bezugnahme auf die Figuren, auf die bezüglich aller in der Beschreibung nicht näher erwähnten Einzelheiten verwiesen wird, anhand eines Ausführungsbeispieles erläutert. Die Figuren zeigen:
- **Fig. 1**: perspektivische Darstellung einer Druckvorrichtung mit drei gleichartigen Druckeinheiten;
- **Fig. 2**: Ansicht einer Druckvorrichtung mit drei gleichartigen Druckeinheiten entgegen der Druckrichtung;
- **Fig. 3**: Ansicht einer Druckeinheit in transversaler Richtung.

In Fig. 1 sind drei baugleiche Druckeinheiten 2.1, 2.2, 2.3 einer Druckvorrichtung gezeigt. Die Darstellung von drei Druckeinheiten 2.1, 2.2, 2.3 ist lediglich beispielhaft. Abhängig vom Einsatzfall, kann die Druckvorrichtung auch zwei oder eine beliebige Vielzahl an Druckeinheiten 2.1, 2.2, 2.3 aufweisen.

Die Druckeinheiten 2.1, 2.2, 2.3 sind hinsichtlich des Druckvorganges ortsfest in einem Maschinengestell 1 angeordnet. Der nicht dargestellte Bedruckstoff wird in einer Materialflussrichtung 100 an den Druckköpfen 23, 24 entlang bewegt. Die Materialflussrichtung 100 verläuft horizontal und bestimmt die Längsachse der Druckvorrichtung. Für den Vorschub des Bedruckstoffes ist eine Transportvorrichtung 60 bekannter Art vorgesehen. Die Fig. 1 und Fig. 2 zeigen lediglich ausschnittweise diese in dem Maschinengestell 1 angeordnete Transportvorrichtung 60.

Die Druckeinheiten 2.1, 2.2, 2.3 sind mittels Linearführungen 31 in dem Maschinengestell 1 aufgenommen. Dabei sind die Führungswagen 33 an den Druckeinheiten 2.1, 2.2, 2.3 befestigt. Gemeinsam sind sie auf zwei zueinander parallelen Führungsschienen 32 gelagert. Die Führungsschienen 32 sind quer zu der Materialflussrichtung 100 orientiert. Damit lassen sich die Druckeinheiten 2.1, 2.2, 2.3 und damit deren Druckbereiche 201, 202, 203, 204 in einer transversalen Richtung 200 positionieren. Die Positionsveränderungen sind in Fig. 2 durch die Doppelpfeile dargestellt. Die Druckeinheiten 2.1, 2.2, 2.3 sind hinsichtlich der Materialflussrichtung 100 nebeneinander angeordnet.

Die Druckköpfe 23, 24 der Druckeinheiten 2.1, 2.2, 2.3 bilden eine gemeinsame Druckebene. Diese ist mit der durch den Bedruckstoff festgelegten Bedruckstoffebene 1000 identisch. In dem in Fig. 1 gezeigten Ausführungsbeispiel ist eine vertikale Druckrichtung 300 von unten nach oben vorgesehen. Es sind ebenso davon abweichende Druckrichtungen möglich, wie etwa von oben nach unten.

Der Aufbau einer einzelnen Druckeinheit 2, 2.1, 2.2, 2.3 wird im folgenden beispielhaft anhand Fig. 3 erläutert. Zwei gleiche Druckköpfe 23, 24 sind in derselben Ausrichtung in einem gemeinsamen Rahmen 20 aufgenommen. Sie sind jeweils geeignet, in einer gemeinsamen Druckrichtung 300 eine Vielzahl nebeneinander liegender Druckpunkte simultan zu erzeugen. Die Anordnung dieser Druckpunkte verläuft als Zeile in einer transversalen Richtung 200 und legt die Druckbreiten 201, 202, 203.1, 203.2, 203.3 fest. Die beiden Druckköpfe 23, 24 sind sowohl in Materialflussrichtung 100 als auch in transversaler Richtung 200 zueinander versetzt angeordnet.

An dem Rahmen 20 ist ein primäres Druckmittelreservoir 21 angebracht. Dieses kann wie in Fig. 1 und Fig. 3 gezeigt aus mehreren Behältern bestehen. Das primäre Reservoir 21 ist durch nicht in den Figuren gezeigte Saugleitungen mit einer innerhalb des als Gehäuse gestalteten Rahmens 20 angeordneten Pumpe 25 verbunden. Druckseitig ist die Pumpe 25 durch ebenfalls nicht gezeigte Leitungen mit einem sekundären Druckmittelreservoir 22 verbunden. Dieses versorgt die Druckköpfe 23, 24 über nicht gezeigte Leitungen mit Druckmittel.

Die zeitliche Änderung der momentanen Abgabe von Druckmittel durch die Druckköpfe 23, 24 kann abhängig von dem zu erzeugenden Druckbild und der Transportgeschwindigkeit des Bedruckstoffes wesentlich größer sein, als es die Dynamik der Pumpe 25 zulässt. Das in gleicher vertikaler Höhe mit den Druckköpfen 23, 24 angeordnete sekundäre Reservoir 22 ist geeignet, solche kurzzeitigen Schwankungen des Druckmittelbedarfs zu puffern. Es erlaubt einen gleichmäßigeren und damit schonenderen Betrieb der Pumpe 25. Das sekundäre Reservoir 22 ist dabei wesentlich kleiner als das primäre Reservoir 21.

An einer in Materialflussrichtung 100 weisenden Seite des Rahmens 20 sind zwei Führungswagen 33 der Linearführungen 31 angebracht. Sie sind übereinander angeordnet und zueinander parallel ausgerichtet.

Über eine Zustelleinrichtung 30 kann die Druckeinheit 2, 2.1, 2.2, 2.3 entlang der Linearführung 31 in transversaler Richtung 200 positioniert werden. Dazu ist im Maschinengestell 1 parallel zu der Linearführung 31 eine Zahnstange 35 angeordnet. In diese gestellfeste Zahnstange 35 greift das Zahnrad 36 eines Zustellantriebes 34. Das Zahnrad 36 ist am Rahmen 20 der Druckeinheit 2, 2.1, 2.2, 2.3 angeordnet und wird von einem steuerbaren Motor 37 angetrieben. Der steuerbare Motor 37 des Zustellantriebes 34 ist innerhalb der Druckeinheit 2, 2.1, 2.2, 2.3 angebracht. Über Kabel ist er mit einer zentralen Steuerung 70 der Druckvorrichtung verbunden.

Zueinander benachbarte Druckeinheiten 2, 2.1, 2.2, 2.3 können mittels der Zustelleinrichtung 30 derart in transversaler Richtung 200 zueinander positioniert werden, dass die Druckbereiche 201, 202, 203, 204 einen vorbestimmten Abstand 205 zueinander aufweisen. Der kleinstmögliche Abstand wird erreicht, wenn die beiden zueinander benachbarten Druckeinheiten 2, 2.1, 2.2, 2.3 auf Block gefahren sind.

Fertigungstoleranzen und Montagetoleranzen führen in dieser Blocklage zu unterschiedlichen Positionierungen der transversalen Druckbereiche 203.1, 203.2, 203.3 der Druckeinheiten 2, 2.1, 2.2, 2.3 zueinander. Um diese Unterschiede auszugleichen, sind zwischen den Druckeinheiten 2, 2.1, 2.2, 2.3 angeordnete Distanzplatten 38 vorgesehen. Die Distanzplatten 38 sind jeweils an dem Rahmen 20 einer Druckeinheit 2, 2.1, 2.2, 2.3 angebracht. Ihre Dicke ist jeweils derart gewählt, dass die transversale Positionierung der Druckbereiche 203.1, 203.2, 203.3 zweier benachbarter Druckeinheiten 2, 2.1, 2.2, 2.3 zueinander jeweils einem vorbestimmten Maß entspricht.

Alternativ können die Distanzplatten 38 etwa mittels Abdrückschrauben einstellbar gestaltet sein oder andere einstellbare Distanzelemente wie etwa klemmbare Exzenter eingesetzt werden.

Ebenfalls in dem als Gehäuse gestalteten Rahmen 20 untergebracht sind elektronische Komponenten 26, die zur Steuerung der Druckköpfe 23, 24 erforderlich sind. Diese elektronischen Komponenten 26 sind ebenfalls mit der Steuerung 70 der Druckvorrichtung verbunden.

Jeder Druckkopf 23, 24 bildet durch Verschieben entlang der Linearführung 31 eine transversale Spur 221, 222 welche den druckbaren Bereich abbildet. Der erste Druckkopf 23 bildet eine erste transversale Spur 221 und der zweite Druckkopf 24 bildet eine zweite transversale Spur 222. Beide Spuren 221, 222 sind zwangsweise zueinander und zu der Linearführung 31 parallel. In Materialflussrichtung 100 weisen die Spuren 221, 222 zueinander einen Abstand 220 auf, der durch die Anordnung der Druckköpfe 23, 24 innerhalb der Druckeinheit 2, 2.1, 2.2, 2.3 vorgegeben ist. Dabei sind die ersten Spuren 221 der zueinander benachbarten Druckeinheiten 2, 2.1, 2.2, 2.3 identisch. Ebenso sind die zweiten Spuren 222 der zueinander benachbarten Druckeinheiten 2, 2.1, 2.2, 2.3 identisch.

Der Druckbereich 201, 202 eines Druckkopfes 23, 24 innerhalb seiner Spur 221, 222 ergibt sich aus der Gestaltung des Druckkopfes 23, 24 und seiner transversaler Position. Die Druckköpfe 23, 24 einer Druckeinheit 2, 2.1, 2.2, 2.3 sind in transversaler Richtung 200 derart zueinander angeordnet, dass ihre Druckbereiche 201, 202 aneinander anschließen. Um Fehlstellen im Druck sicher auszuschließen, überlappen sich die beiden Druckbereiche 201, 202 einer Druckeinheit 2, 2.1, 2.2, 2.3 geringfügig um bilden eine erste Überdeckung 211.

Sind zwei benachbarte Druckeinheiten 2, 2.1, 2.2, 2.3 zueinander in Blocklage positioniert, bilden sie einen gemeinsamen Druckbereich 204. Diese Anordnung ist in Fig. 2 anhand der beiden Druckeinheiten 2.1 und 2.2 dargestellt und auf alle zueinander benachbarten Druckeinheiten 2, 2.1, 2.2, 2.3 übertragbar. Analog zu dem ersten Druckbereich 201 des ersten Druckkopfes 23 und dem zweiten Druckbereich 202 des zweiten Druckkopfes 24 derselben Druckeinheit 2, 2.1, 2.2, 2.3 schließen die Druckbereiche 203.1, 203.2, 203.3 benachbarter Druckeinheiten 2, 2.1, 2.2, 2.3 unmittelbar aneinander an. Ebenso können sie sich überlappen und eine zweite Überdeckung 212 bilden, um Fehlstellen im Druckbild zu vermeiden.

Die Druckeinheiten 2, 2.1, 2.2, 2.3 weisen in der Bedruckstoffebene jeweils eine in Fig. 2 punktiert dargestellte gekröpfte Kontur 27 auf. Die Kröpfung erlaubt eine derart in Materialflussrichtung 100 und in transversaler Richtung 200 versetzte Anordnung der Druckköpfe 23, 24 jeweils einer Druckeinheit 2, 2.1, 2.2, 2.3 zueinander, dass sich wie in Fig. 2 gezeigt der erste Druckbereich 201 eines ersten Druckkopfes 23 unmittelbar an den zweiten Druckbereich 202 eines zweiten Druckkopfes 24 der benachbarten Druckeinheit 2.2 anschließt. Alternativ zu einer einfachen Kröpfung kann die Kontur 27 ein Verzahnung aufweisen.

### Bezugszeichenliste

- 1: Gestell
- 2: Druckeinheit
- 2.1: erste Druckeinheit
- 2.2: zweite Druckeinheit
- 2.3: dritte Druckeinheit
- 20: Rahmen
- 21: primäres Reservoir
- 22: sekundäres Reservoir
- 23: erster Druckkopf
- 24: zweiter Druckkopf
- 25: Pumpe
- 26: Elektronikkomponenten
- 27: Kontur in Bedruckstoffebene
- 30: Zustelleinrichtung
- 31: Linearführung
- 32: Führungsschiene
- 33: Führungswagen
- 34: Zustellantrieb
- 35: Zahnstange
- 36: Zahnrad
- 37: steuerbarer Motor
- 38: Distanzplatte
- 60: Transportvorrichtung
- 70: Steuerung
- 100: Materialflussrichtung
- 200: transversale Richtung
- 201: Druckbereich des ersten Druckkopfes
- 202: Druckbereich des zweiten Druckkopfes
- 203.1: Druckbereich der ersten Druckeinheit
- 203.2: Druckbereich der zweiten Druckeinheit
- 203.3: Druckbereich der dritten Druckeinheit
- 204: gemeinsamer vierter Druckbereich
- 205: Abstand benachbarter Druckbereiche
- 211: erste Überlappung innerhalb einer Druckeinheit
- 212: zweite Überlappung zwischen zwei Druckeinheiten
- 220: Abstand in Materialflussrichtung
- 221: erste transversale Spur
- 222: zweite transversale Spur
- 300: Druckrichtung
- 1000: Bedruckstoffebene

## Patentansprüche

1. **Druckvorrichtung** zum individuellen Bedrucken von bahnförmigen oder bogenförmigen Bedruckstoffen nach dem Tintenstrahl-Prinzip, wobei der Bedruckstoff eine Bedruckstoffebene festlegt, wenigstens aufweisend
• ein Maschinengestell (1),
• eine Transportvorrichtung (60), welche gestaltet ist, den Bedruckstoff in einer im wesentlichen linearen Materialflussrichtung (100) innerhalb der einen Bedruckstoffebene zu transportieren,
• zwei in einer zu der Materialflussrichtung (100) transversalen Richtung (200) hintereinander angeordnete gleichartige Druckeinheiten (2, 2.1, 2.2, 2.3), wobei jede der wenigstens zwei Druckeinheiten (2, 2.1, 2.2, 2.3) jeweils einen Rahmen (20) aufweist, und in dem Rahmen (20) angeordnet wenigstens
• einen derart gestalteten und steuerbaren ersten Druckkopf (23), dass er geeignet ist, in vorbestimmter Weise flüssiges Druckmittel abzugeben und auf den Bedruckstoff zu übertragen,
• ein Primärreservoir (21) zum Bevorraten einer ersten Menge flüssiges Druckmittel,
• ein Sekundärreservoir (22) zum Bevorraten einer zweiten Menge flüssigen Druckmittels, und
• eine Pumpe (25) zum Fördern des flüssiges Druckmittel,
wobei das wenigstens eine Primärreservoir (21), das wenigstens eine Sekundärreservoir (22) und die wenigstens eine Pumpe (25) hinsichtlich des flüssiges Druckmittel förderwirksam miteinander und mit dem wenigstens einen ersten Druckkopf (23) verbunden sind, um den wenigstens einen ersten Druckkopf (23) mit flüssigem Druckmittel zu versorgen,
und wobei die wenigstens zwei Druckeinheiten (2, 2.1, 2.2, 2.3) jeweils wenigstens einen zweiten Druckkopf (24) aufweisen, wobei jeweils der erste und der zweite Druckkopf (23, 24) derselben Druckeinheit (2, 2.1, 2.2, 2.3) in einem gemeinsamen Rahmen (20) der Druckeinheit (2, 2.1, 2.2, 2.3) aufgenommen sind und wobei die Druckebenen der wenigstens zwei Druckköpfe (23, 24) einer Druckeinheit (2, 2.1, 2.2, 2.3) mit derselben Bedruckstoffebene (1000) identisch sind,
**dadurch gekennzeichnet, dass** die Druckbereiche (203.1, 203.2) wenigstens zweier einander unmittelbar benachbarter Druckeinheiten (2.1, 2.2) wenigstens in transversaler Richtung (200) wechselweise entweder einen gemeinsamen und ununterbrochenen Druckbereich (204) bilden, wobei die einzelnen Druckbereiche (203.1, 203.2) der wenigstens zwei einander unmittelbar benachbarter Druckeinheiten (2.1, 2.2) unmittelbar aneinander anschließen oder sich teilweise überdecken und jeweils einen zweiten Überdeckungsbereich (212) bilden oder voneinander unterbrochene Druckbereiche (204) bilden.

2. Druckvorrichtung nach Anspruch 1, **dadurch gekennzeichnet, dass** die wenigstens zwei Druckköpfe (23, 24) derselben Druckeinheit (2, 2.1, 2.2, 2.3) derart in der transversalen Richtung (200) zueinander versetzt angeordnet sind, dass sich ihre Druckbereiche (201, 202) in der transversalen Richtung (200) teilweise überdecken und einen ersten Überdeckungsbereich (211) bilden.

3. Druckvorrichtung nach Anspruch 2, **dadurch gekennzeichnet, dass** die Druckbereiche (201, 202) einer Druckeinheit (2, 2.1, 2.2, 2.3) jeweils in der transversalen Richtung (200) einem Vielfachen der Überdeckung (211) dieser Druckbereiche (201, 202) entspricht.

4. Druckvorrichtung nach Anspruch 1, **dadurch gekennzeichnet, dass** die wenigstens zwei Druckköpfe (23, 24) derselben Druckeinheit (2, 2.1, 2.2, 2.3) in der transversalen Richtung (200) derart zueinander angeordnet sind, dass ihre Druckbereiche (201, 202) in der transversalen Richtung (200) unmittelbar aneinander anschließen.

5. Druckvorrichtung nach einem der vorangehenden Ansprüche, **dadurch gekennzeichnet, dass** die wenigstens zwei Druckeinheiten (2, 2.1, 2.2, 2.3) jeweils einzeln in transversaler Richtung (200) bewegbar in dem gemeinsamen Maschinengestell (1) aufgenommen sind.

6. Druckvorrichtung nach Anspruch 5, **gekennzeichnet durch** jeweils wenigstens eine Zustelleinrichtung (30) der wenigstens zwei Druckeinheiten (2, 2.1, 2.2, 2.3), wobei jede Zustelleinrichtung (30) jeweils wenigstens einen steuerbaren Motor (37) aufweist, der mit der Steuerung (70) der Druckvorrichtung kommuniziert.

7. Druckvorrichtung ee nach Anspruch 5, **gekennzeichnet durch** eine gemeinsame Zustelleinrichtung der wenigstens zwei Druckeinheiten (2, 2.1, 2.2, 2.3) mit wenigstens einem steuerbaren Motor, der mit der Steuerung (70) der Druckvorrichtung kommuniziert, wobei die gemeinsame Zustelleinrichtung wechselweise mit einer der wenigstens zwei Druckeinheiten (2, 2.1, 2.2, 2.3) in Wirkverbindung steht.

8. Druckvorrichtung nach einem der vorangehenden Ansprüche, **dadurch gekennzeichnet, dass** jeweils das wenigstens eine Sekundärreservoir (22) der wenigstens zwei Druckeinheiten (2, 2.1, 2.2, 2.3) in vertikaler Richtung im wesentlichen auf Höhe der wenigstens zwei Druckköpfe (23, 24) derselben Druckeinheit (2, 2.1, 2.2, 2.3) angeordnet ist.

9. Druckvorrichtung nach einem der Ansprüche 5 bis 8, **dadurch gekennzeichnet, dass** wenigstens einer der Rahmen (20) wenigstens einer ersten Druckeinheit (2.1) der wenigstens zwei Druckeinheiten (2, 2.1, 2.2, 2.3) wenigstens einen Abstandhalter (38) aufweist, wobei der wenigstens eine Abstandhalter (38) einer der ersten Druckeinheit (2.1) benachbarten zweiten Druckeinheit (2.2) zugewandt angeordnet ist, so dass der Abstandhalter (38) den veränderbaren Abstand zwischen den Druckköpfen (23, 24) der ersten Druckeinheit (2.1) zu den Druckköpfen (23, 24) der benachbarten zweiten Druckeinheit (2.2) auf ein Mindestmaß begrenzt.

10. Druckvorrichtung nach einem der vorangehenden Ansprüche, **dadurch gekennzeichnet, dass** wenigstens zwei Druckköpfe 23, 24 derselben Druckeinheit (2, 2.1, 2.2, 2.3) in dem gemeinsamen Rahmen (20) derart zueinander in Materialflussrichtung (100) versetzt sind, dass ihre Druckbereich in Materialflussrichtung (100) zueinander einen Abstand (220) aufweisen.

11. Druckvorrichtung nach einem der vorangehenden Ansprüche, **dadurch gekennzeichnet, dass** die wenigstens zwei Druckeinheiten (2, 2.1, 2.2, 2.3) jeweils in der Bedruckstoffebene (1000) eine derart gekröpfte oder gezahnte Kontur (27) aufweisen, dass diese Konturen (27) zweier benachbarter Druckeinheiten (2, 2.1, 2.2, 2.3) ineinander greifen.

## Claims

1. A **printing device** for individually printing webs or sheets of printing substrates in accordance with the inkjet principle, wherein the printing substrate defines a printing substrate plane, and wherein said printing device comprises at least
• a machine frame (1),
• a transport device (60) that is designed for transporting the printing substrate in an essentially linear material flow direction (100) within the one printing substrate plane,
• two identical printing units (2, 2.1, 2.2, 2.3) that are arranged behind one another in a direction (200) extending transverse to the material flow direction (100), wherein each of the at least two printing units (2, 2.1, 2.2, 2.3) has a frame (20) and, arranged in the frame (20), at least
• a first print head (23) that is designed and can be controlled in such a way that it is suitable for dispensing and transferring liquid printing medium to the printing substrate in a predefined manner,
• a primary reservoir (21) for storing a first quantity of liquid printing medium,
• a secondary reservoir (22) for storing a second quantity of liquid printing medium, and
• a pump (25) for conveying the liquid printing medium,
wherein the at least one primary reservoir (21), the at least one secondary reservoir (22) and the at least one pump (25) are with respect to the liquid printing medium connected to one another and to the at least one first print head (23) in an effectively conveying manner in order to supply the at least one first print head (23) with liquid printing medium,
wherein the at least two printing units (2, 2.1, 2.2, 2.3) respectively have at least one second print head (24), wherein the first and the second print head (23, 24) of the same printing unit (2, 2.1, 2.2, 2.3) are respectively accommodated in a common frame (20) of the printing unit (2, 2.1, 2.2, 2.3), and wherein the printing planes of the at least two print heads (23, 24) of a printing unit (2, 2.1, 2.2, 2.3) are identical to the same printing substrate plane (1000),
**characterized in that** the printing regions (203.1, 203.2) of at least two directly adjacent printing units (2.1, 2.2) alternately form at least in the transverse direction (200) either a common and uninterrupted printing region (204), wherein the individual printing regions (203.1, 203.2) of the at least two directly adjacent printing units (2.1, 2.2) directly follow one another or partially overlap and respectively form a second overlapping region (212) or printing regions (204) that are separated from one another.

2. The printing device according to claim 1, **characterized in that** the at least two print heads (23, 24) of the same printing unit (2, 2.1, 2.2, 2.3) are arranged offset to one another in the transverse direction (200) in such a way that their printing regions (201, 202) partially overlap in the transverse direction (200) and form a first overlapping region (211).

3. The printing device according to claim 2, **characterized in that** the printing regions (201, 202) of a printing unit (2, 2.1, 2.2, 2.3) respectively correspond to a multiple of the overlap (211) of the printing regions (201, 202) in the transverse direction (200).

4. The printing device according to claim 1, **characterized in that** the at least two print heads (23, 24) of the same printing unit (2, 2.1, 2.2, 2.3) are arranged relative to one another in the transverse direction (200) in such a way that their printing regions (201, 202) directly follow one another in the transverse direction (200).

5. The printing device according to one of the preceding claims, **characterized in that** the at least two printing units (2, 2.1, 2.2, 2.3) are respectively accommodated in the common machine frame (1) so as to be individually movable in the transverse direction (200).

6. The printing device according to claim 5, **characterized by** at least one respective positioning device (30) of the at least two printing units (2, 2.1, 2.2, 2.3), wherein each positioning device (30) has at least one controllable motor (37) that communicates with the controller (70) of the printing device.

7. The printing device according to claim 5, **characterized by** a common positioning device of the at least two printing units (2, 2.1, 2.2, 2.3) with at least one controllable motor that communicates with the control (70) of the printing device, wherein the common positioning device is alternately operatively connected to one of the at least two printing units (2, 2.1, 2.2, 2.3).

8. The printing device according to one of the preceding claims, **characterized in that** the at least one secondary reservoir (22) of the at least two printing units (2, 2.1, 2.2, 2.3) is respectively arranged vertically at essentially the height of the at least two print heads (23, 24) of the same printing unit (2, 2.1, 2.2, 2.3).

9. The printing device according to one of claims 5 to 8, **characterized in that** at least one of the frames (20) of at least a first printing unit (2.1) of the at least two printing units (2, 2.1, 2.2, 2.3) has at least one spacer (38), wherein the at least one spacer (38) is arranged so as to face a second printing unit (2.2) arranged adjacent to the first printing unit (2.1) such that the spacer (38) limits the variable distance between the print heads (23, 24) of the first printing unit (2.1) and the print heads (23, 24) of the adjacent second printing unit (2.2) to a minimum size.

10. The printing device according to one of the preceding claims, **characterized in that** at least two print heads 23, 24 of the same printing unit (2, 2.1, 2.2, 2.3) are offset to one another in the material flow direction (100) in the common frame (20) in such a way that their printing regions are spaced apart from one another by a distance (220) in the material flow direction (100).

11. The printing device according to one of the preceding claims, **characterized in that** the at least two printing units (2, 2.1, 2.2, 2.3) respectively have such a cranked or toothed contour (27) in the printing substrate plane (1000) that these contours (27) of two adjacent printing units (2, 2.1, 2.2, 2.3) engage into one another.

## Revendications

1. **Dispositif d'impression,** destiné à imprimer individuellement des bandes ou des feuilles de substrats d'impression d'après le principe du jet d'encre, le substrat d'impression définissant un plan de substrat d'impression, comportant au moins
• un bâti de machine (1),
• un dispositif de transport (60), lequel est conçu pour transporter le substrat d'impression dans une direction (100) du flux de matière sensiblement linéaire à l'intérieur de l'un plan de substrat d'impression,
• deux unités d'impression (2, 2.1, 2.2, 2.3) de type identique, placées l'une derrière l'autre dans une direction (200) transversale à la direction (100) du flux de matière, chacune des au moins deux unités d'impression (2, 2.1, 2.2, 2.3) comportant respectivement un cadre (20) et placés dans le cadre (20), au moins
• une première tête d'impression (23), conçue et susceptible d'être commandée de telle sorte qu'elle soit apte à distribuer de manière prédéfinie un produit d'impression liquide et à le transférer sur le substrat d'impression,
• un réservoir primaire (21), destiné à stocker une première quantité de produit d'impression liquide,
• un réservoir secondaire (22), destiné à stocker une deuxième quantité de produit d'impression liquide et
• une pompe (25), destinée à convoyer le produit d'impression liquide, l'au moins un réservoir primaire (21), l'au moins un réservoir secondaire (22) et l'au moins une pompe (25) étant connectés les uns avec les autres et avec l'au moins une première tête d'impression (23) de manière active en convoyage concernant le produit d'impression liquide, pour alimenter l'au moins une première tête d'impression (23) avec un produit d'impression liquide,
et les au moins deux unités d'impression (2, 2.1, 2.2, 2.3) comportant chacune au moins une deuxième tête d'impression (24), chaque fois la première et la deuxième tête d'impression (23, 24) de la même unité d'impression (2, 2.1, 2.2, 2.3) étant réceptionnées dans un cadre (20) commun de l'unité d'impression (2, 2.1, 2.2, 2.3) et les plans d'impression des au moins deux têtes d'impression (23, 24) d'une unité d'impression (2, 2.1, 2.2, 2.3) étant identiques au même plan de substrat d'impression (1000),
**caractérisé en ce que** les zones d'impression (203.1, 203.2) d'au moins deux unités d'impression (2.1, 2.2) directement voisines constituent au moins dans la direction (200) transversale, alternativement, soit une zone d'impression (204) commune et ininterrompue, les zones d'impression (203.1, 203.2) distinctives d'au moins deux unités d'impression (2.1, 2.2) directement voisines se raccordant l'une sur l'autre ou se recouvrant partiellement et constituant chaque fois une deuxième zone de recouvrement (212) ou constituant des zones d'impression (204) disjointe les unes par rapport aux autres.

2. Dispositif d'impression selon la revendication 1, **caractérisé en ce que** les au moins deux têtes d'impression (23, 24) de la même unité d'impression (2, 2.1, 2.2, 2.3) sont décalées l'une par rapport à l'autre dans la direction (200) transversale, de telle sorte que leurs zones d'impression (201, 202) se recouvrent partiellement dans la direction (200) transversale et constituent une première zone de recouvrement (211).

3. Dispositif d'impression selon la revendication 2, **caractérisé en ce que** les zones d'impression (201, 202) d'une unité d'impression (2, 2.1, 2.2, 2.3) correspondent chaque fois dans la direction (200) transversale à un multiple du recouvrement (211) desdites zones d'impression (201, 202).

4. Dispositif d'impression selon la revendication 1, **caractérisé en ce que** les au moins deux têtes d'impression (23, 24) de la même unité d'impression (2, 2.1, 2.2, 2.3) sont placées l'une par rapport à l'autre dans la direction (200) transversale, de telle sorte que leurs zones d'impression (201, 202) se raccordent directement l'une sur l'autre dans la direction (200) transversale.

5. Dispositif d'impression selon l'une quelconque des revendications précédentes, **caractérisé en ce que** les au moins deux unités d'impression (2, 2.1, 2.2, 2.3) sont reçues dans le bâti de machine (1) commun en étant déplaçables chacune de manière distinctive dans la direction (200) transversale.

6. Dispositif d'impression selon la revendication 5, **caractérisé par** chaque fois au moins un système d'avance (30) des au moins deux unités d'impression (2, 2.1, 2.2, 2.3), chaque système d'avance (30) comportant chacun au moins un moteur (37) susceptible d'être commandé, qui communique avec le système de commande (70) du dispositif d'impression.

7. Dispositif d'impression selon la revendication 5, **caractérisé par** un système d'avance commun des au moins deux unités d'impression (2, 2.1, 2.2, 2.3), pourvu d'au moins un moteur susceptible d'être commandé, qui communique avec le système de commande (70) du dispositif d'impression, le système d'avance commun se trouvant alternativement en interaction avec l'une des au moins deux unités d'impression (2, 2.1, 2.2, 2.3).

8. Dispositif d'impression selon l'une quelconque des revendications précédentes, **caractérisé en ce que** chaque fois l'au moins un réservoir secondaire (22) des au moins deux unités d'impression (2, 2.1, 2.2, 2.3) est placé dans la direction verticale sensiblement à la hauteur des deux têtes d'impression (23, 24) de la même unité d'impression (2, 2.1, 2.2, 2.3).

9. Dispositif d'impression selon l'une quelconque des revendications 5 à 8, **caractérisé en ce qu'**au moins l'un des cadres (20) d'au moins une première unité d'impression (2.1) des au moins deux unités d'impression (2, 2.1, 2.2, 2.3) comporte au moins un espaceur (38), l'au moins un espaceur (38) étant placé en faisant face à une deuxième unité d'impression (2.2) voisine de la première unité d'impression (2.1), de sorte que l'espaceur (38) limite à un minimum l'écart variable entre les têtes d'impression (23, 24) de la première unité d'impression (2.1) et les têtes d'impression (23, 24) de la deuxième unité d'impression (2.2) voisine.

10. Dispositif d'impression selon l'une quelconque des revendications précédentes, **caractérisé en ce qu'**au moins deux têtes d'impression 23, 24 de la même unité d'impression (2, 2.1, 2.2, 2.3) sont décalées l'une par rapport à l'autre dans le cadre (20) commun dans la direction (100) du flux de matière, de telle sorte que leurs zones d'impression présentent un écart (220) mutuel dans la direction (100) du flux de matière.

11. Dispositif d'impression selon l'une quelconque des revendications précédentes, **caractérisé en ce que** les au moins deux unités d'impression (2, 2.1, 2.2, 2.3) comportent chaque fois dans le plan de substrat d'impression (1000) un contour (27) coudé ou denté, de telle sorte que lesdits contours (27) de deux unités d'impression (2, 2.1, 2.2, 2.3) voisines s'engagent l'un dans l'autre.
